# FASCICULE DE BREVET EUROPEEN

(11) **EP 3 831 740 B1**
(45) Date de publication et mention de la délivrance du brevet: **14.06.2023**
(21) Numéro de dépôt: 19212968.2
(22) Date de dépôt: 02.12.2019
(51) Int. Cl.: B65D 81/05, B65D 85/40

(54) **EMBALLAGE POUR MONTRE**
VERPACKUNG FÜR ARMBANDUHR
PACKAGING FOR A WATCH

(43) Date de publication de la demande: 09.06.2021
(73) Titulaire: The Swatch Group Research and Development Ltd, 2074 Marin (CH)
(72) Inventeur: JAEGGI, Félix, 2504 Bienne (CH)
(74) Mandataire: ICB SA

(56) Documents cités:
- WO-A2-2014/008397
- CN-A- 108 502 366
- US-A1- 2017 086 316
- US-B1- 6 398 026

## Description

### Domaine technique

L'invention a trait à un emballage pour un objet et notamment pour une montre-bracelet.

### Arrière-plan technologique

Le document de brevet publié FR 2 044 907 divulgue un emballage de montre comprenant un support assurant l'ancrage de cette dernière. Le support est sous forme d'une bande rigide et est configuré pour coulisser dans un fourreau transparent protégeant ainsi la montre. Cet emballage connu présente le désavantage que le support et le coulisseau ne permettent pas une protection suffisante en cas d'impact. En effet, une aspérité dans une zone de fracture du fourreau pourrait endommager la montre. Par ailleurs, le document US2017/0086316 divulgue un emballage selon le préambule des revendications 1 et 33 annexées, comportant deux éléments de maintien articulés l'un à l'autre, et présentant chacun une empreinte configurée pour enserrer une partie de l'objet en position fermée.

### Résumé de l'invention

L'invention a pour objectif de pallier au moins un des inconvénients de l'état de la technique susmentionné. Plus particulièrement, l'invention a pour objectif de réaliser un emballage améliorant la protection de l'objet emballé. La présente invention concerne un emballage de protection pour un objet tel que décrit dans les revendications 1 et 33, comprenant : un fourreau ; un élément de support de l'objet configuré pour coulisser dans le fourreau, remarquable en ce que l'élément de support de l'objet comprend deux éléments creux de maintien reliés entre eux par au moins une charnière et au moins un des deux éléments creux de maintien présente une empreinte configurée pour enserrer au moins une portion de l'objet par liaison de forme.

Selon un mode avantageux de l'invention, l'emballage comprend une ou plusieurs des caractéristiques techniques suivantes, selon toute combinaison possible :
- les deux éléments creux de maintien sont venus de matière ;
- les deux éléments creux de maintien sont respectivement des coques ;
- chaque cloison de fond est solidaire de la charnière ou de la charnière correspondante ;
- les deux charnières sont reliées entre elles par une bande de liaison, la bande de liaison étant venue de matière avec les deux éléments creux de maintien ;
- chaque charnière est en retrait par rapport à des bords libres des parois frontales, lesdits bords s'étendant perpendiculairement à la cloison de fond, et étant disposés de part et d'autre de ladite charnière ;
- chaque paroi latérale s'étend perpendiculairement à la cloison de fond ;
- chaque paroi latérale est de forme ondulée ;
- chaque paroi latérale est délimitée de part et d'autre par la cloison de fond correspondante et une cloison supérieure ;
- chaque cloison supérieure présente une largeur comprise entre 5% et 60% de la largeur de l'élément creux de maintien correspondant ;
- chaque cloison supérieure est solidaire de la paroi latérale correspondante et/ou des parois frontales correspondantes ;
- l'élément de support de l'objet est constitué de Paperfoam ou de cellulose moulée ;
- l'emballage est de forme parallélépipédique ;
- le fourreau présente une ouverture, de préférence ladite ouverture étant adaptée pour coïncider avec une partie de l'objet, notamment la boite de montre, lorsque l'emballage est clos ;
- l'objet est une montre, de préférence une montre bracelet ;
- au moins une des cloisons supérieures comprend une encoche dont la forme est adaptée pour recevoir une portion latérale de la montre, de préférence ladite portion comprenant une couronne ;
- l'élément de support comprend des moyens d'ajustement en hauteur de l'objet ;
- la bande de liaison comporte les moyens d'ajustement en hauteur de l'objet, de préférence lesdits moyens étant une lamelle flexible, notamment courbée ;
- la bande de liaison comporte deux fentes qui forment la lamelle flexible ;
- l'élément de support comprend des moyens adaptatifs permettant de recevoir des montres dont les boites présentent respectivement des diamètres différents ;
- lesdits moyens adaptatifs comportent deux lamelles flexibles disposées sur les deux parois latérales (20A, 20B) respectives, chaque lamelle présentant un profil adapté pour enserrer une partie de l'objet, notamment une portion de la boite de montre ;
- chaque paroi latérale comporte deux interstices parallèles formant la lamelle flexible correspondante;
- des moyens de verrouillage, lesdits moyens comportant au moins un crochet aménagé sur un des éléments creux de maintien et au moins une ouverture complémentaire aménagée sur l'autre élément creux de maintien ;
- le ou chaque crochet est disposé au niveau de la cloison supérieure correspondante, et la ou chaque ouverture complémentaire est formée sur l'autre cloison supérieure ;
- le ou chaque crochet est venu de matière avec la cloison supérieure correspondante ;
- l'élément de support comprend des moyens de limitation de déformation en cisaillement ;
- les moyens de limitation de déformation en cisaillement comprennent des languettes et des rainures complémentaires, les languettes étant adaptées pour s'engager dans les rainures complémentaires ;
- deux des languettes formées respectivement sur deux des parois frontales en vis-à-vis sont décalées dans une direction parallèle à l'au moins une charnière ;
- chaque languette s'étend du bord libre de la paroi frontale correspondante, de préférence ladite languette présentant une extrémité arrondie ;
- chaque rainure est formée sur la face externe ou interne de la paroi frontale correspondante.

De manière générale, les modes avantageux de chaque objet de l'invention sont également applicables aux autres objets de l'invention. Dans la mesure du possible, chaque objet de l'invention est combinable aux autres objets. Les objets de l'invention sont également combinables aux modes de réalisation de la description, qui en plus sont combinables entre eux.

Les moyens de l'invention permettent avantageusement de conférer une très bonne rigidité à l'emballage. Non seulement, le fourreau participe à la protection sous forme d'un premier élément de protection, mais aussi, l'élément de support présente une structure rigide formant un deuxième élément de protection, assurant une protection supplémentaire au cas où le premier élément de protection ne serait pas suffisant pour absorber un impact. Les moyens de l'invention permettent aussi un ancrage sans jeu de la montre dans son emballage tout en garantissant un retrait aisé de cette dernière après l'ouverture de l'emballage. Ainsi, ces moyens évitent que la montre ne bouge dans l'emballage. En outre, grâce à ces moyens, l'emballage peut être constitué de matières recyclables (par ex. matériaux à base de cellulose), tout en garantissant les mêmes prestations en terme de résistance et de protection que les emballages classiques. De surcroît, les matériaux à base de cellulose sont moins cassants que les plastiques traditionnellement utilisés pour les emballages. Finalement, l'emballage peut être allégé grâce à sa forme optimisée, tout en présentant des caractéristiques mécaniques comparables aux solutions connues.

### Brève description des figures

L'invention sera décrite ci-après de manière plus détaillée à l'aide des dessins annexés, donnés à titre d'exemples nullement limitatifs, dans lesquels :
- la figure 1 représente une vue schématique en perspective d'un emballage selon l'invention contenant un objet, notamment une montre-bracelet, l'emballage étant clos ;
- la figure 2 illustre une vue schématique en perspective de l'emballage selon l'invention, l'emballage étant partiellement ouvert ;
- La figure 3 représente une vue schématique en perspective d'une montre montée sur son élément de support selon l'invention, l'élément de support de la montre étant partiellement déplié ;
- la figure 4 illustre une vue schématique en perspective de l'élément de support de la montre selon l'invention en position dépliée sans la montre ;
- la figure 5 représente une vue schématique en perspective d'une autre réalisation d'un emballage selon l'invention contenant un objet ;
- la figure 6 illustre une vue schématique en perspective de la face supérieure d'un élément de support de montre de cette autre réalisation en position dépliée sans la montre ;
- la figure 7 représente une vue schématique en perspective de la face inférieure de l'élément de support de montre de cette autre réalisation, en position dépliée sans la montre ;
- les figures 8a et 8b illustrent respectivement une vue schématique d'une section selon un plan médian vertical et une vue de haut en bas, de cette autre réalisation de l'élément de support de la montre selon l'invention en position dépliée sans la montre ;
- les figures 9a et 9b représentent respectivement une vue schématique en perspective de cette autre réalisation de l'élément de support sans montre et le même élément de support avec montre selon l'invention, l'élément de support étant partiellement déplié dans les deux représentations ;
- la figure 10 montre une vue schématique en perspective coupée de cette autre réalisation de l'élément de support, la coupe étant réalisée dans un plan médian horizontal.

### Description détaillée de l'invention

La figure 1 représente un emballage 2 de protection pour un objet 4, notamment une montre-bracelet 4 comportant une boite de montre à laquelle sont attachés deux brins de bracelet. L'emballage 2 comprend un fourreau 6 et un élément de support 8 de l'objet 4. L'élément de support 8 de l'objet 4 est monté en coulissement dans le fourreau 6. L'élément de support 8 de l'objet 4 est de préférence de forme allongée lorsque l'objet est une montre-bracelet 4. Le fourreau 6 et l'élément de support 8 peuvent avoir la même longueur comme illustré en figure 1. L'élément de support 8 peut présenter une forme s'inscrivant dans un parallélépipède rectangle qui est de forme complémentaire au volume délimité par le fourreau 6. Le fourreau 6 peut comprendre une ouverture 10 pour apercevoir par exemple la tête de montre c'est-à-dire la boite de la montre 4 sans que le bracelet ne soit visible dans sa totalité. Le maintien de l'objet est assuré par deux éléments dits de maintien 12A, 12B. La figure 1 présente l'emballage 2 avant son ouverture.

La figure 2 représente un emballage 2 après coulissement du fourreau 6 le long d'une portion de la longueur de l'élément de support 8. Les éléments de maintien 12A, 12B présentent respectivement des formes creuses et préférablement courbées et/ou nervurées ayant pour effet d'améliorer la rigidité de ces structures à paroi mince (coques) par effet corps creux et augmentation des moments quadratiques.

La figure 3 illustre uniquement l'élément de support 8 en combinaison avec l'objet 4, c.-à-d. une montre-bracelet. Les deux éléments creux 12A, 12B de maintien sont reliés entre eux par une liaison de type charnière 14A, 14B. Le retrait de l'objet est facilité par le pivotement entre les deux éléments creux de maintien 12A, 12B.

La figure 4 représente l'élément de support 6 sans l'objet 4 dans une position dépliée. La liaison de type charnière 14A, 14B peut comprendre deux charnières 14A, 14B, afin d'augmenter le nombre de degrés de liberté de la liaison entre les deux éléments creux de maintien 12A, 12B et afin de mieux pouvoir vaincre toutes résistances lors du désemboîtage de l'objet de ses empreintes 16A, 16B dont la forme correspond sensiblement au contour extérieur de la boite de montre. De préférence, les deux éléments creux de maintien 12A, 12B sont venus de matière. Les deux éléments creux de maintien 12A, 12B peuvent être fabriqués à partir de cellulose moulée ou de Paperfoam^{®} (marque déposée pour une famille de produits dont les caractéristiques sont bien connues). Typiquement, l'emballage peut être avantageusement directement moulé par injection en une seule opération dans sa configuration ouverte telle qu'il est représenté à la figure 4. Le Paperfoam^{®} est un matériau à base d'un mélange d'amidon industriel, de fibres de cellulose et d'eau injecté dans le moule lors de la fabrication. La liaison entre les deux éléments creux de maintien 12A, 12B peut comprendre deux charnières 14A, 14B du type souple, dont les axes de rotation sont de préférence parallèles. Chaque élément creux de maintien 12A, 12B comporte de préférence une cloison de fond 18A, 18B, une paroi latérale 20A, 20B et deux parois frontales 22A, 22B, 22C, 22D. Les deux parois frontales 22A, 22B, 22C, 22D de l'élément creux de maintien 12A, 12B en question peuvent être disposées de part et d'autre de la cloison de fond 18A, 18B correspondante. Les deux charnières 14A, 14B sont reliées de préférence entre elles par une bande de liaison 24 qui servira également de surface de support à la boite et au bracelet de la montre que l'emballage est destiné à recevoir. La bande 24 est de préférence venue de matière avec les deux éléments creux de maintien 12A, 12B. Chaque charnière 14A, 14B peut être en retrait par rapport à des bords libres des parois frontales 22A, 22B, 22C, 22D. Ces dernières 22A, 22B, 22C, 22D s'étendent de préférence perpendiculairement à la cloison de fond 18A, 18B et sont de préférence disposées de part et d'autre de la charnière 14A, 14B en question. Le retrait peut être compris entre 5% et 30% de la largeur de chaque cloison de fond 18A, 18B.

Dans la figure 4, chaque paroi latérale 20A, 20B est ondulée et s'étend entre la cloison de fond 18A, 18B et une cloison supérieure 26A, 26B correspondante. Les empreintes 16A, 16B peuvent être définies respectivement par des portions centrales des parois latérales 20A, 20B en vis-à-vis et par des portions des cloisons de fond 18A, 18B correspondantes. Chaque cloison supérieure 26A, 26B peut comprendre des portions planes parallèles entre elles, formant des gradins. Ces portions planes sont de préférence parallèles à la cloison de fond correspondante 18A, 18B. Les cloisons supérieures 26A, 26B, et les cloisons de fond 18A, 18B ainsi que les parois latérales 20A, 20B forment respectivement deux structures en poutrelle présentant une très bonne rigidité à la flexion. Chaque cloison supérieure 26A, 26B peut présenter une largeur comprise entre 5% et 60% de la largeur de l'élément creux de maintien 12A, 12B.

Les deux éléments 12A, 12B creux de maintien présentent de préférence une symétrie dite miroir et constituent deux « moitiés » de l'élément de support 8, à l'exception des empreintes ou encoches formées dans les parois supérieures 26A, 26B permettant de recevoir des portions latérales de la boite de la montre 4 dont, par exemple, l'une avec une couronne et l'autre sans couronne. La taille et la forme des encoches peut naturellement varier en fonction de la forme de la montre que l'emballage est destiné à recevoir.

Le mode de réalisation selon les figures 1-4 présente deux charnières 14A, 14B. Dans une réalisation alternative non représentée, l'emballage 2 peut comprendre une seule charnière souple.

Les figures 5-10 représentent un autre mode de réalisation d'un emballage selon l'invention. Ce mode de réalisation reprend les caractéristiques du mode de réalisation selon les figures 1-4 et comprend en outre des moyens supplémentaires pour améliorer entre autres la rigidité et la modularité de l'emballage 2.

La figure 5 représente une vue schématique en perspective de l'autre réalisation d'un emballage 2 selon l'invention contenant un objet 4.

Comme illustré en figures 6, 7, 8a et 8b, l'élément de support 8 comporte des moyens d'ajustement en hauteur 28 de la boite de la montre 4 dans l'emballage 2, disposés au niveau de la bande liaison 24. Les moyens d'ajustement en hauteur 28 peuvent comporter une lame flexible 28.1 dont les deux extrémités sont solidaires de la bande de liaison 24 et dont une partie intermédiaire entre ses extrémités est courbée dans le sens l'éloignant de la bande de liaison 24. De préférence, la lame flexible 28.1 est venue de matière avec la bande de liaison 24. La lame flexible 28.1 est formée par deux fentes 28.2 parallèles aménagées sur la bande de liaison 24, qui présente au niveau de sa partie centrale une courbure. Ces moyens permettent de recevoir des boites de montre présentant des épaisseurs différentes.

Dans les figures 6, 7, 8a et 8b, les empreintes 16A, 16B peuvent comprendre des moyens adaptatifs 30 permettant de recevoir des têtes de montres dont les boites présentent respectivement des diamètres différents. Les parois latérales 20A, 20B peuvent comprendre respectivement des lamelles flexibles 30.1. Chaque lamelle flexible 30.1 présente deux extrémités solidaires de sa paroi latérale 20A, 20B et une partie intermédiaire entre ses extrémités. Chaque partie intermédiaire est une bande courbée dont le profil est adapté pour enserrer la boite de la montre 4. De préférence, chaque lamelle flexible 30.1 est venue de matière avec sa paroi latérale 20A, 20B. Chaque lamelle flexible peut être formée par deux interstices (fentes) parallèles 30.2 aménagées sur sa paroi latérale 20A, 20B, de préférence au niveau des jonctions avec la cloison de fond correspondante 18A, 18B et la cloison supérieure 26A, 26B correspondante.

Comme illustré en figures 6, 7, 8a, 8b, 9a et 9b, les éléments (creux) de maintien 12A, 12B peuvent être maintenus en position fermée par des moyens de verrouillage 32. Les moyens de verrouillage 32 comprennent au moins un crochet 32.1 aménagé sur un des éléments (creux) de maintien 12A, 12B et disposé au niveau de la cloison supérieure 26A, 26B correspondante. Le ou chaque crochet 32.1 est de forme complémentaire à une ouverture 32.2 formée sur l'autre cloison supérieure 26A, 26B. Le ou chaque crochet 32.1 (partie mâle) et l'ouverture complémentaire 32.2 (partie femelle) peuvent constituer un emboitage élastique (« snap-fit » en anglais). De préférence, le ou chaque crochet 32.1 est venu de matière avec la cloison supérieure 26A, 26B correspondante. Le ou chaque crochet 32.1 peut être porté par un bras élastique relié à la cloison supérieure 26A, 26B correspondante.

Dans les figures 6, 7, 8a, 8b, 9a, 9b et 10, l'élément de support 8 comprend des moyens de limitation de déformation en cisaillement 34 aménagés au niveau des parois frontales 22A, 22B, 22C, 22D. Les moyens de limitation de déformation en cisaillement 34 peuvent comprendre des languettes 34.1 et des rainures 34.2 complémentaires, les languettes 34.1 étant adaptées pour s'engager dans des rainures 34.2 complémentaires. Chaque languette 34.1 comporte une extrémité arrondie facilitant l'engagement de chaque languette 34.1 dans la rainure 34.2 correspondante lors de la fermeture de l'élément de support 8. Lorsque l'élément de support 8 est en position fermée, la liaison de forme entre chaque languette 34.1 et sa rainure 34.2 empêche un mouvement relatif entre les tranches (c.-à-d. les bord libres) en vis-à-vis des parois frontales 22A, 22B, 22C, 22D respectives. De préférence, les rainures 34.2 sont formées sur les faces externes ou internes des parois frontales 22A, 22B, 22C, 22D.

### Légende des figures

- 2: emballage
- 4: objet, montre, montre bracelet
- 6: fourreau
- 8: élément de support d'objet
- 10: ouverture
- 12A, 12B: élément (creux) de maintien
- 14A, 14B: (liaison de type) charnière (souple)
- 16A, 16B: empreinte
- 18A, 18B: cloison de fond
- 20A, 20B: paroi latérale (ondulée)
- 22A, 22B, 22C, 22D: parois frontales
- 24: bande (de liaison)
- 26A, 26B: cloison supérieure
- 28: moyens de d'ajustement en hauteur
- 28.1: lame flexible
- 28.2: fente
- 30: moyens adaptatifs
- 30.1: lamelle flexible
- 30.2: interstice
- 32: moyens de verrouillage
- 32.1: crochet
- 32.2: ouverture (complémentaire)
- 34: moyens de limitation de déformation en cisaillement
- 34.1: languette
- 34.2: rainure

## Revendications

1. Emballage (2) de protection pour un objet (4) comprenant :
- un fourreau (6),
- un élément de support (8) de l'objet (4) configuré pour coulisser dans le fourreau (6) et comprenant deux éléments creux de maintien (12A, 12B) reliés entre eux par au moins une charnière (14A, 14B), au moins un des deux éléments creux de maintien (12A, 12B) présentant une empreinte (16A, 16B) configurée pour enserrer au moins une portion de l'objet (4) par liaison de forme, la ou chaque charnière (14A, 14B) étant une charnière souple, **caractérisé en ce que** l'au moins une charnière (14A, 14B) comprend deux charnières (14A, 14B), dont les axes de rotation sont parallèles et distincts.

2. Emballage (2) de protection selon la revendication précédente, **caractérisé en ce que** les deux éléments creux de maintien (12A, 12B) sont venus de matière.

3. Emballage (2) de protection selon l'une des revendications précédentes, **caractérisé en ce que** les deux éléments creux de maintien (12A, 12B) sont respectivement des coques.

4. Emballage (2) de protection selon l'une des revendications précédentes, **caractérisé en ce que** chaque élément creux de maintien comprend une cloison de fond (18A, 18B), une paroi latérale (20A, 20B) et deux parois frontales (22A, 22B, 22C, 22D), ladite cloison étant délimitée latéralement par la ou chaque charnière (14A, 14B), ainsi que longitudinalement de part et d'autre par les deux parois frontales (22A, 22B, 22C, 22D).

5. Emballage (2) de protection selon la revendication précédente, **caractérisé en ce que** chaque cloison de fond (18A, 18B) est solidaire de la charnière ou de la charnière correspondante (14A, 14B).

6. Emballage (2) de protection selon la revendications précédente, **caractérisé en ce que** les deux charnières (14A, 14B) sont reliées entre elles par une bande de liaison (24), la bande de liaison (24) étant venue de matière avec les deux éléments creux de maintien (12A, 12B).

7. Emballage (2) de protection selon la revendication précédente, **caractérisé en ce que** chaque charnière (14A, 14B) est en retrait par rapport à des bords libres des parois frontales (22A, 22B, 22C, 22D), lesdits bords s'étendant perpendiculairement à la cloison de fond (18A, 18B), et étant disposés de part et d'autre de ladite charnière.

8. Emballage (2) de protection selon l'une des revendications 6 à 9, **caractérisé en ce que** chaque paroi latérale (20A, 20B) s'étend perpendiculairement à la cloison de fond (18A, 18B).

9. Emballage (2) de protection selon l'une des revendications 6 à 10, **caractérisé en ce que** chaque paroi latérale (20A, 20B) est de forme ondulée.

10. Emballage (2) de protection selon l'une des revendications 6 à 11, chaque empreinte (16A, 16B) est définie par une portion de la paroi latérale (20A, 20B) correspondante et une portion de la cloison de fond (18A, 18B) correspondante.

11. Emballage (2) de protection selon l'une des revendications 4 à 10, **caractérisé en ce que** chaque paroi latérale (20A, 20B) est délimitée de part et d'autre par la cloison de fond (18A, 18B) correspondante et une cloison supérieure (26A, 26B).

12. Emballage (2) de protection selon la revendication précédente, **caractérisé en ce que** chaque cloison supérieure (26A, 26B) présente une largeur comprise entre 5% et 60% de la largeur de l'élément creux de maintien (12A, 12B) correspondant.

13. Emballage (2) de protection selon la revendication 11 ou 12, **caractérisé en ce que** chaque cloison supérieure (26A, 26B) est solidaire de la paroi latérale (20A, 20B) correspondante et/ou des parois frontales (22A, 22B, 22C, 22D) correspondantes.

14. Emballage (2) de protection selon l'une des revendications précédentes, **caractérisé en ce que** l'élément de support (8) de l'objet (4) est constitué de Paperfoam ou de cellulose moulée

15. Emballage (2) de protection selon l'une des revendications précédentes, **caractérisé en ce que** l'emballage (2) est de forme parallélépipédique.

16. Emballage (2) de protection selon l'une des revendications précédentes, **caractérisé en ce que** le fourreau (6) présente une ouverture (10), de préférence ladite ouverture (10) étant adaptée pour coïncider avec une partie de l'objet (4), notamment une boite de montre (4), lorsque l'emballage (2) est clos.

17. Emballage (2) de protection selon l'une des revendications précédentes, **caractérisé en ce que** l'objet (4) est une montre (4), de préférence une montre-bracelet (4).

18. Emballage (2) de protection selon la revendication précédente en combinaison avec l'une des revendications 11 à 13, **caractérisé en ce qu'**au moins une des cloisons supérieures (26A, 26B) comprend une encoche dont la forme est adaptée pour recevoir une portion latérale de la montre (4), de préférence ladite portion comprenant une couronne.

19. Emballage (2) de protection selon l'une des revendications précédentes, **caractérisé en ce que** l'élément de support (8) comprend des moyens d'ajustement en hauteur (28) de l'objet (4).

20. Emballage (2) de protection selon la revendication précédente en combinaison avec la revendication 6, **caractérisé en ce que** la bande de liaison (24) comporte les moyens d'ajustement en hauteur (28) de l'objet (2), de préférence lesdits moyens (28) étant une lamelle flexible (28.1), notamment courbée.

21. Emballage (2) de protection selon la revendication précédente, **caractérisé en ce que** la bande de liaison (24) comporte deux fentes (28.2) qui forment la lamelle flexible (28.1).

22. Emballage (2) de protection selon l'une des revendications précédentes, **caractérisé en ce que** l'élément de support (8) comprend des moyens adaptatifs (30) permettant de recevoir des montres dont les boites présentent respectivement des diamètres différents.

23. Emballage (2) de protection selon la revendication précédente en combinaison avec la revendication 4, **caractérisé en ce que** lesdits moyens adaptatifs (30) comportent deux lamelles flexibles (30.1) disposées sur les deux parois latérales (20A, 20B) respectives, chaque lamelle (30.1) présentant un profil adapté pour enserrer une partie de l'objet (4), notamment une portion de la boite de montre (4).

24. Emballage (2) de protection selon la revendication précédente, **caractérisé en ce que** chaque paroi latérale (20A, 20B) comporte deux interstices parallèles (30.2) formant la lamelle flexible (30.1) correspondante.

25. Emballage (2) de protection selon l'une des revendications précédentes comprenant des moyens de verrouillage (32), lesdits moyens (32) comportant au moins un crochet (32.1) aménagé sur un des éléments creux de maintien (12A, 12B) et au moins une ouverture (32.2) complémentaire aménagée sur l'autre élément creux de maintien (12A, 12B).

26. Emballage (2) de protection selon la revendication précédente en combinaison avec la revendication 11, **caractérisé en ce que** le ou chaque crochet (32.1) est disposé au niveau de la cloison supérieures (26A, 26B) correspondante, et la ou chaque ouverture (32.2) complémentaire est formée sur l'autre cloison supérieure (26A, 26B).

27. Emballage (2) de protection selon la revendication précédente, **caractérisé en ce que** le ou chaque crochet (32.1) est venu de matière avec la cloison supérieure (26A, 26B) correspondante.

28. Emballage (2) de protection selon l'une des revendications précédentes, **caractérisé en ce que** l'élément de support (8) comprend des moyens de limitation de déformation en cisaillement (34).

29. Emballage (2) de protection selon la revendication précédente, **caractérisé en ce que** les moyens de limitation de déformation en cisaillement (34) comprennent des languettes (34.1) et des rainures complémentaires (34.2), les languettes (34.1) étant adaptées pour s'engager dans les rainures (34.2) complémentaires.

30. Emballage (2) de protection selon la revendication précédente en combinaison avec la revendication 4, **caractérisé en ce que** deux des languettes (34.1) formées respectivement sur deux des parois frontales (22A, 22B, 22C, 22D) en vis-à-vis sont décalées dans une direction parallèle à l'au moins une charnière (14A, 14B).

31. Emballage (2) de protection selon la revendication 29 ou 28 en combinaison avec la revendication 9, **caractérisé en ce que** chaque languette (34.1) s'étend du bord libre de la paroi frontale (22A, 22B, 22C, 22D) correspondante, de préférence ladite languette (34.1) présentant une extrémité arrondie.

32. Emballage (2) de protection selon l'une des revendications 29 à 31 en combinaison avec la revendication 6, **caractérisé en ce que** chaque rainure (34.2) est formée sur la face externe ou interne de la paroi frontale (22A, 22B, 22C, 22D) correspondante.

33. Emballage (2) de protection pour un objet (4) comprenant :
- un fourreau (6),
- un élément de support (8) de l'objet (4) configuré pour coulisser dans le fourreau (6), comprenant deux éléments creux de maintien (12A, 12B) reliés entre eux par au moins une charnière (14A, 14B) et au moins un des deux éléments creux de maintien (12A, 12B) présentant une empreinte (16A, 16B) configurée pour enserrer au moins une portion de l'objet (4) par liaison de forme, chaque élément creux de maintien comprenant une cloison de fond (18A, 18B), une paroi latérale (20A, 20B) et deux parois frontales (22A, 22B, 22C, 22D), ladite cloison étant délimitée latéralement par la ou chaque charnière (14A, 14B), ainsi que longitudinalement de part et d'autre par les deux parois frontales (22A, 22B, 22C, 22D), **caractérisé en ce que** chaque empreinte (16A, 16B) est définie par une portion de la paroi latérale (20A, 20B) correspondante et une portion de la cloison de fond (18A, 18B) correspondante.

## Patentansprüche

1. Schutzverpackung (2) für einen Gegenstand (4), umfassend:
- eine Hülle (6),
- ein Stützelement (8) für den Gegenstand (4), das dazu konfiguriert ist, in der Hülle (6) zu gleiten, und zwei hohle Halteelemente (12A, 12B), die durch mindestens ein Bindeglied (14A, 14B) miteinander verbunden sind, umfasst, wobei mindestens eines der beiden hohlen Halteelemente (12A, 12B) eine Aussparung (16A, 16B) aufweist, die dazu konfiguriert ist, mindestens einen Teil des Gegenstands (4) durch Formschluss zu umschließen, wobei das oder jedes Bindeglied (14A, 14B) ein flexibles Bindeglied ist, **dadurch gekennzeichnet, dass** das mindestens eine Bindeglied (14A, 14B) zwei Bindeglieder (14A, 14B) umfasst, deren Rotationsachsen parallel und verschieden sind.

2. Schutzverpackung (2) nach dem vorhergehenden Anspruch, **dadurch gekennzeichnet, dass** die beiden hohlen Halteelemente (12A, 12B) aus einem Stück sind.

3. Schutzverpackung (2) nach einem der vorhergehenden Ansprüche, **dadurch gekennzeichnet, dass** die beiden hohlen Halteelemente (12A, 12B) jeweils Schalen sind.

4. Schutzverpackung (2) nach einem der vorhergehenden Ansprüche, **dadurch gekennzeichnet, dass** jedes hohle Halteelement eine Bodentrennwand (18A, 18B), eine Seitenwand (20A, 20B) und zwei Vorderwände (22A, 22B, 22C, 22D) umfasst, wobei die Trennwand seitlich durch das oder jedes Bindeglied (14A, 14B) sowie in Längsrichtung auf beiden Seiten durch die beiden Vorderwände (22A, 22B, 22C, 22D) begrenzt ist.

5. Schutzverpackung (2) nach dem vorhergehenden Anspruch, **dadurch gekennzeichnet, dass** jede Bodentrennwand (18A, 18B) fest mit dem Bindeglied oder dem entsprechenden Bindeglied (14A, 14B) verbunden ist.

6. Schutzverpackung (2) nach den vorhergehenden Ansprüchen, **dadurch gekennzeichnet, dass** die beiden Bindeglieder (14A, 14B) durch einen Verbindungsstreifen (24) miteinander verbunden sind, wobei der Verbindungsstreifen (24) aus einem Stück mit den beiden hohlen Halteelementen (12A, 12B) ist.

7. Schutzverpackung (2) nach dem vorhergehenden Anspruch, **dadurch gekennzeichnet, dass** jedes Bindeglied (14A, 14B) im Verhältnis zu den freien Kanten der Vorderwände (22A, 22B, 22C, 22D) zurückgesetzt ist, wobei die Kanten sich senkrecht zu der Bodentrennwand (18A, 18B) erstrecken und auf beiden Seiten des Bindeglieds angeordnet sind.

8. Schutzverpackung (2) nach einem der Ansprüche 6 bis 9, **dadurch gekennzeichnet, dass** sich jede Seitenwand (20A, 20B) senkrecht zur Bodentrennwand (18A, 18B) erstreckt.

9. Schutzverpackung (2) nach einem der Ansprüche 6 bis 10, **dadurch gekennzeichnet, dass** jede Seitenwand (20A, 20B) wellenförmig ist.

10. Schutzverpackung (2) nach einem der Ansprüche 6 bis 11, wobei jede Aussparung (16A, 16B) durch einen Abschnitt der entsprechenden Seitenwand (20A, 20B) und einen Abschnitt der entsprechenden Bodentrennwand (18A, 18B) definiert ist.

11. Schutzverpackung (2) nach einem der Ansprüche 4 bis 10, **dadurch gekennzeichnet, dass** jede Seitenwand (20A, 20B) auf beiden Seiten durch die entsprechende Bodentrennwand (18A, 18B) und eine obere Trennwand (26A, 26B) begrenzt ist.

12. Schutzverpackung (2) nach dem vorhergehenden Anspruch, **dadurch gekennzeichnet, dass** jede obere Trennwand (26A, 26B) eine Breite aufweist, die zwischen 5 % und 60 % der Breite des hohlen Halteelements (12A, 12B) beträgt.

13. Schutzverpackung (2) nach Anspruch 11 oder 12, **dadurch gekennzeichnet, dass** jede obere Trennwand (26A, 26B) fest mit der entsprechenden Seitenwand (20A, 20B) und/oder den entsprechenden Vorderwänden (22A, 22B, 22C, 22D) verbunden ist.

14. Schutzverpackung (2) nach einem der vorhergehenden Ansprüche, **dadurch gekennzeichnet, dass** das Stützelement (8) für den Gegenstand (4) aus Paperfoam oder geformter Zellulose besteht.

15. Schutzverpackung (2) nach einem der vorhergehenden Ansprüche, **dadurch gekennzeichnet, dass** die Verpackung (2) quaderförmig ist.

16. Schutzverpackung (2) nach einem der vorhergehenden Ansprüche, **dadurch gekennzeichnet, dass** die Hülle (6) eine Öffnung (10) aufweist, wobei die Öffnung (10) vorzugsweise ausgelegt ist, sich mit einem Teil des Gegenstands (4), insbesondere ein Uhrengehäuse (4), zu überdecken, wenn die Verpackung (2) geschlossen ist.

17. Schutzverpackung (2) nach einem der vorhergehenden Ansprüche, **dadurch gekennzeichnet, dass** der Gegenstand (4) eine Uhr (4), vorzugsweise eine Armbanduhr (4) ist.

18. Schutzverpackung (2) nach dem vorhergehenden Anspruch in Kombination mit einem der Ansprüche 11 bis 13, **dadurch gekennzeichnet, dass** mindestens eine der oberen Trennwände (26A, 26B) eine Vertiefung umfasst, deren Form ausgelegt ist, um einen seitlichen Abschnitt der Uhr (4), den Abschnitt mit einer Krone aufzunehmen.

19. Schutzverpackung (2) nach einem der vorhergehenden Ansprüche, **dadurch gekennzeichnet, dass** das Stützelement (8) ein Höhenverstellungsmittel (28) des Gegenstands (4) umfasst.

20. Schutzverpackung (2) nach dem vorhergehenden Anspruch in Kombination mit Anspruch 6, **dadurch gekennzeichnet, dass** der Verbindungsstreifen (24) das Höhenverstellungsmittel (28) des Gegenstands (2) umfasst, wobei das Mittel (28) vorzugsweise eine flexible, vor allem gebogene, Lamelle (28.1) ist.

21. Schutzverpackung (2) nach dem vorhergehenden Anspruch, **dadurch gekennzeichnet, dass** der Verbindungsstreifen (24) zwei Schlitze (28.2) umfasst, die die flexible Lamelle (28.1) bilden.

22. Schutzverpackung (2) nach einem der vorhergehenden Ansprüche, **dadurch gekennzeichnet, dass** das Stützelement (8) ein anpassungsfähiges Mittel (30) umfasst, dass es gestattet, Uhren aufzunehmen, deren Gehäuse jeweils unterschiedliche Durchmesser aufweisen.

23. Schutzverpackung (2) nach dem vorhergehenden Anspruch in Kombination mit Anspruch 4, **dadurch gekennzeichnet, dass** das anpassungsfähige Mittel (30) zwei flexible Lamellen (30.1) umfassen, die an den jeweiligen beiden Seitenwänden (20A, 20B) angeordnet sind, wobei jede Lamelle (30.1) ein Profil aufweist, das ausgelegt ist, einen Teil des Gegenstands (4), insbesondere einen Abschnitt des Uhrengehäuses (4), zu umschließen.

24. Schutzverpackung (2) nach dem vorhergehenden Anspruch, **dadurch gekennzeichnet, dass** jede Seitenwand (20A, 20B) zwei parallele Spalte (30.2) umfasst, die die entsprechende flexible Lamelle (30.1) bilden.

25. Schutzverpackung (2) nach einem der vorhergehenden Ansprüche, umfassend ein Verriegelungsmittel (32), wobei das Mittel (32) mindestens einen Haken (32.1), der an einem der hohlen Halteelemente (12A, 12B) angeordnet ist, und mindestens eine komplementäre Öffnung (32.2) umfasst, die an dem anderen hohlen Halteelement (12A, 12B) vorgesehen ist.

26. Schutzverpackung (2) nach dem vorhergehenden Anspruch in Kombination mit Anspruch 11, **dadurch gekennzeichnet, dass** der oder jeder Haken (32.1) auf Höhe der entsprechenden oberen Trennwand (26A, 26B) angeordnet ist und die oder jede komplementäre Öffnung (32.2) auf der anderen oberen Trennwand (26A, 26B) ausgebildet ist.

27. Schutzverpackung (2) nach dem vorhergehenden Anspruch, **dadurch gekennzeichnet, dass** der oder jeder Haken (32.1) aus einem Stück mit der entsprechenden oberen Trennwand (26A, 26B) ist.

28. Schutzverpackung (2) nach einem der vorhergehenden Ansprüche, **dadurch gekennzeichnet, dass** das Stützelement (8) ein Scherverformungsbegrenzungsmittel (34) umfasst.

29. Schutzverpackung (2) nach dem vorhergehenden Anspruch, **dadurch gekennzeichnet, dass** das Scherverformungsbegrenzungsmittel (34) Laschen (34.1) und komplementäre Nuten (34.2) umfasst, wobei die Laschen (34.1) ausgelegt sind, in die komplementären Nuten (34.2) einzugreifen.

30. Schutzverpackung (2) nach dem vorhergehenden Anspruch in Kombination mit Anspruch 4, **dadurch gekennzeichnet, dass** zwei der Laschen (34.1), die jeweils an zwei der einander zugewandten Vorderwände (22A, 22B, 22C, 22D) ausgebildet sind, in einer Richtung parallel zu dem mindestens einen Bindeglied (14A, 14B) versetzt sind.

31. Schutzverpackung (2) nach Anspruch 29 oder 28 in Kombination mit Anspruch 9, **dadurch gekennzeichnet, dass** jede Lasche (34.1) sich von der freien Kante der entsprechenden Vorderwand (22A, 22B, 22C, 22D) erstreckt, vorzugsweise die Lasche (34.1), die ein abgerundetes Ende aufweist.

32. Schutzverpackung (2) nach einem der Ansprüche 29 bis 31 in Kombination mit Anspruch 6, **dadurch gekennzeichnet, dass** jede Nut (34.2) an der Außen- oder Innenfläche der entsprechenden Vorderwand (22A, 22B, 22C, 22D) ausgebildet ist.

33. Schutzverpackung (2) für einen Gegenstand (4), umfassend:
- eine Hülle (6),
- ein Stützelement (8) für den Gegenstand (4), das dazu konfiguriert ist, in der Hülle (6) zu gleiten, und zwei hohle Halteelemente (12A, 12B), die durch mindestens ein Bindeglied (14A, 14B) miteinander verbunden sind, umfasst, wobei mindestens eines der beiden hohlen Halteelemente (12A, 12B) eine Aussparung (16A, 16B) aufweist, die dazu konfiguriert ist, mindestens einen Teil des Gegenstands (4) durch Formschluss zu umschließen, wobei jedes hohle Halteelement eine Bodentrennwand (18A, 18B), eine Seitenwand (20A, 20B) und zwei Vorderwände (22A, 22B, 22C, 22D) umfasst, wobei die Trennwand seitlich durch das oder jedes Bindeglied (14A, 14B) sowie in Längsrichtung auf beiden Seiten durch die beiden Vorderwände (22A, 22B, 22C, 22D) begrenzt ist, **dadurch gekennzeichnet, dass** jede Aussparung (16A, 16B) durch einen Abschnitt der entsprechenden Seitenwand (20A, 20B) und einen Abschnitt der entsprechenden Bodentrennwand (18A, 18B) definiert ist.

## Claims

1. A protective packaging (2) for an object (4) comprising:
- a sheath (6),
- an element (8) for supporting the object (4) configured to slide in the sheath (6), and comprising
two hollow holding elements (12A, 12B) connected to each other by at least one hinge (14A, 14B), at least one of the two hollow holding elements (12A, 12B) having an imprint (16A, 16B) configured to enclose at least a portion of the object (4) by interlocking, the or each hinge (14A, 14B) being a flexible hinge, **characterised in that** the at least one hinge (14A, 14B) comprises two hinges (14A, 14B), the axes of rotation of which are parallel and distinct.

2. The protective packaging (2) according to the preceding claim, **characterised in that** the two hollow holding elements (12A, 12B) are made integrally.

3. The protective packaging (2) according to one of the preceding claims, **characterised in that** the two hollow holding elements (12A, 12B) are respectively shells.

4. The protective packaging (2) according to one of the preceding claims, **characterised in that** each hollow holding element comprises a bottom partition (18A, 18B), a side wall (20A, 20B) and two front walls (22A, 22B, 22C, 22D), said partition being delimited laterally by the or each hinge (14A, 14B), as well as longitudinally on either side by the two front walls (22A, 22B, 22C, 22D).

5. The protective packaging (2) according to the preceding claim, **characterised in that** each bottom partition (18A, 18B) is integral with the hinge or with the corresponding hinge (14A, 14B).

6. The protective packaging (2) according to the preceding claims, **characterised in that** the two hinges (14A, 14B) are connected to each other by a connecting band (24), the connecting band (24) being made integrally with the two hollow holding elements (12A, 12B).

7. The protective packaging (2) according to the preceding claim, **characterised in that** each hinge (14A, 14B) is recessed relative to free edges of the front walls (22A, 22B, 22C, 22D), said edges extending perpendicular to the bottom partition (18A, 18B), and being disposed on either side of said hinge.

8. The protective packaging (2) according to one of claims 6 to 9, **characterised in that** each side wall (20A, 20B) extends perpendicular to the bottom partition (18A, 18B).

9. The protective packaging (2) according to one of claims 6 to 10, **characterised in that** each side wall (20A, 20B) is corrugated in shape.

10. The protective packaging (2) according to one of claims 6 to 11, each imprint (16A, 16B) is defined by a portion of the corresponding side wall (20A, 20B) and a portion of the corresponding bottom partition (18A, 18B).

11. The protective packaging (2) according to one of claims 4 to 10, **characterised in that** each side wall (20A, 20B) is delimited on either side by the corresponding bottom partition (18A, 18B) and an upper partition (26A, 26B).

12. The protective packaging (2) according to the preceding claim, **characterised in that** each upper partition (26A, 26B) has a width comprised between 5% and 60% of the width of the corresponding hollow holding element (12A, 12B).

13. The protective packaging (2) according to claim 11 or 12, **characterised in that** each upper partition (26A, 26B) is integral with the corresponding side wall (20A, 20B) and/or the corresponding front walls (22A, 22B, 22C, 22D).

14. The protective packaging (2) according to one of the preceding claims, **characterised in that** the element (8) for supporting the object (4) consists of Paperfoam or moulded cellulose.

15. The protective packaging (2) according to one of the preceding claims, **characterised in that** the packaging (2) is parallelepiped in shape.

16. The protective packaging (2) according to one of the preceding claims, **characterised in that** the sheath (6) has an aperture (10), preferably said aperture (10) being adapted to coincide with a part of the object (4), in particular a watch case (4), when the packaging (2) is closed.

17. The protective packaging (2) according to one of the preceding claims, **characterised in that** the object (4) is a watch (4), preferably a wristwatch (4).

18. The protective packaging (2) according to the preceding claim as combined with one of claims 11 to 13, **characterised in that** at least one of the upper partitions (26A, 26B) comprises a notch the shape of which is adapted to receive a lateral portion of the watch (4), preferably said portion comprising a crown.

19. The protective packaging (2) according to one of the preceding claims, **characterised in that** the support element (8) comprises means (28) for adjusting the height of the object (4).

20. The protective packaging (2) according to the preceding claim as combined with claim 6, **characterised in that** the connecting band (24) includes the means (28) for adjusting the height of the object (2), preferably said means (28) being a flexible strip (28.1), in particular a curved flexible strip.

21. The protective packaging (2) according to the preceding claim, **characterised in that** the connecting band (24) includes two slots (28.2) which form the flexible strip (28.1).

22. The protective packaging (2) according to one of the preceding claims, **characterised in that** the support element (8) comprises adaptive means (30) allowing to receive watches whose cases respectively have different diameters.

23. The protective packaging (2) according to the preceding claim as combined with claim 4, **characterised in that** said adaptive means (30) include two flexible strips (30.1) disposed on the two respective side walls (20A, 20B), each strip (30.1) having a profile adapted to enclose a part of the object (4), in particular a portion of the watch case (4).

24. The protective packaging (2) according to the preceding claim, **characterised in that** each side wall (20A, 20B) includes two parallel interstices (30.2) forming the corresponding flexible strip (30.1).

25. The protective packaging (2) according to one of the preceding claims comprising locking means (32), said means (32) including at least one hook (32.1) arranged on one of the hollow holding elements (12A, 12B) and at least one complementary aperture (32.2) formed on the other hollow holding element (12A, 12B).

26. The protective packaging (2) according to the preceding claim as combined with claim 11, **characterised in that** the or each hook (32.1) is disposed at the corresponding upper partition (26A, 26B), and the or each complementary aperture (32.2) is formed on the other upper partition (26A, 26B).

27. The protective packaging (2) according to the preceding claim, **characterised in that** the or each hook (32.1) is made integrally with the corresponding upper partition (26A, 26B).

28. The protective packaging (2) according to one of the preceding claims, **characterised in that** the support element (8) comprises shear deformation limiting means (34).

29. The protective packaging (2) according to the preceding claim, **characterised in that** the shear deformation limiting means (34) comprise tabs (34.1) and complementary grooves (34.2), the tabs (34.1) being adapted to engage in the complementary grooves (34.2).

30. The protective packaging (2) according to the preceding claim as combined with claim 4, **characterised in that** two of the tabs (34.1) formed respectively on two of the front walls (22A, 22B, 22C, 22D) facing each other are offset in a direction parallel to the at least one hinge (14A, 14B).

31. The protective packaging (2) according to claim 29 or 28 as combined with claim 9, **characterised in that** each tab (34.1) extends from the free edge of the corresponding front wall (22A, 22B, 22C, 22D), preferably said tab (34.1) having a rounded end.

32. The protective packaging (2) according to one of claims 29 to 31 as combined with claim 6, **characterised in that** each groove (34.2) is formed on the external or internal face of the corresponding front wall (22A, 22B, 22C, 22D).

33. The protective packaging (2) for an object (4) comprising:
- a sheath (6),
- an element (8) for supporting the object (4) configured to slide in the sheath (6), comprising
two hollow holding elements (12A, 12B) connected to each other by at least one hinge (14A, 14B) and at least one of the two hollow holding elements (12A, 12B) having an imprint (16A, 16B) configured to enclose at least a portion of the object (4) by interlocking, each hollow holding element comprising a bottom partition (18A, 18B), a side wall (20A, 20B) and two front walls (22A, 22B, 22C, 22D), said partition being delimited laterally by the or each hinge (14A, 14B), as well as longitudinally on either side by the two front walls (22A, 22B, 22C, 22D), **characterised in that** each imprint (16A, 16B) is defined by a portion of the corresponding side wall (20A, 20B) and a portion of the corresponding bottom partition (18A, 18B).
